# EUROPÄISCHE PATENTSCHRIFT

(11) **EP 1 941 216 B1**
(45) Veröffentlichungstag und Bekanntmachung des Hinweises auf die Patenterteilung: **04.01.2017**
(21) Anmeldenummer: 06828841.4
(22) Anmeldetag: 20.10.2006
(51) Int. Cl.: F24H 1/10

(54) **VERFAHREN UND VORRICHTUNG ZUR PHYSIKALISCHEN WÄRMEBEHANDLUNG VON FLÜSSIGEN MEDIEN**
METHOD AND DEVICE FOR PHYSICAL HEAT TREATMENT OF LIQUID MEDIA
PROCEDE ET DISPOSITIF DE TRAITEMENT THERMIQUE PHYSIQUE DE FLUIDES LIQUIDES

(30) Priorität: 21.10.2005 SK 1152005
(43) Veröffentlichungstag der Anmeldung: 09.07.2008
(73) Patentinhaber: GREGA, Samuel, 08221 Velky Saris (SK)
(72) Erfinder: GREGA, Samuel, 08221 Velky Saris (SK)
(74) Vertreter: Jeck, Anton
(86) Internationale Anmeldenummer: PCT/EP2006/010119
(87) Internationale Veröffentlichungsnummer: WO 2007/045487

(56) Entgegenhaltungen:
- EP-A2- 0 239 928
- WO-A-97/05756
- DE-A1- 2 641 601
- DE-A1- 3 805 600
- GB-A- 1 460 143
- US-A- 4 936 979

## Beschreibung

Die Erfindung betrifft ein Verfahren und Vorrichtung zur physikalischen Wärmebehandlung von flüssigen Medien und Gasen.

Herkömmliche Verfahren und Vorrichtungen zur Wärmebehandlung beinhalten Erwärmungselemente, mittels der sie die Flüssigkeit, vorzugsweise Wasser oder Dampf, erwärmen. Die Erwärmungselemente bestehen regelmäßig aus Heizleiterwerkstoffen, wie etwa Metall oder Halbleiterkeramik. Diese Erwärmungselemente sind an eine Energiequelle angeschlossen. Andere Erwärmungselemente bestehen aus Wärmetauschern, welche durch Gasflammen erhitzt werden und in denen Wasser fließt. Bekannt sind auch elektroinduktive Erwärmungselemente, wie sie z. B. in der WO 2004/062320 offenbart sind. Hierbei ist im Inneren des Körpers ein nicht kontaktbehaftetes Erwärmungselement angeordnet und der Körper ist mittels einer durch eine Frequenzquelle gesteuerte Spule bewickelt.

Diese Vorrichtungen erfordern eine komplizierte Verteilung des Erwärmungsmediums und des Strom- und Gasanschlusses. Die Kontaktflächen der Erwärmungselemente sind klein, die Wärmebehandlung ist ungleichmäßig und der Betrieb ist wegen der aufwändigen Kosten unwirtschaftlich. Es ist üblich, dass für die Wärmeversorgung Dampf verwendet wird, der eine Flüssigkeit erwärmt, was jedoch sehr kompliziert und kostenaufwändig ist. Die Regulierung des Wärmebehandlungsvorgangs ist umständlich, und die Geschwindigkeit der Wärmebehandlung ist gering. Die Gasverbrennungsprodukte bzw. die Rauchgase und die Strahlungswärme sind für die Umwelt schädlich. Während der Wärmebehandlung entstehen in der Flüssigkeit Kristalle, die vermindert und auf chemische Weise entfernt werden müssen.

Durch GB 1,460,143 sind ein Verfahren und eine Vorrichtung zur physikalischen Wärmebehandlung von flüssigen Medien bekannt. Bei dem Verfahren wird auf ein Medium mittels eines Systems elektrochemischer Potenziale sowie elektrochemischer Signale RC AC eingewirkt. Die Vorrichtung umfasst einen Körper aus Isolierwerkstoff, in dessen Achse bzw, in deren Nähe eine Elektrode angeordnet ist, während am Umfang eine negative Elektrode angeordnet ist. Der Körper weist eine erste Einlass-Auslass-Öffnung sowie eine zweite Einlass-Auslass-Öffnung auf.

Ausgehend von dem obigen Stand der Technik, liegt der Erfindung die Aufgabe zugrunde, hier Abhilfe zu schaffen.

Die gestellte Aufgabe wird jeweils gelöst durch die Merkmale der unabhängigen Ansprüche.

Man erkennt, dass die Erfindung jedenfalls dann verwirklicht ist, wenn es sich um ein Verfahren und/oder eine Vorrichtung zur physikalischen Wärmebehandlung von flüssigen Medien handelt, bei denen auf das hydrodynamisch vorbehandelte Medium mittels eines Systems elektrochemischer Potenziale sowie elektrochemischer Signale RC AC polar und/oder ionisch eingewirkt wird. Dabei ist ein ein- oder mehrfacher Durchfluss des Mediums durch das System elektrochemischer Potenziale und elektromagnetischer Signale RC AC vorgesehen.

Dabei ist es vorteilhaft, wenn auf das hydrodynamisch vorbehandelte Medium am Auslass und/oder Einlass mit dem System elektromagnetischer Potenziale mit negativen, elektrochemischen Potenzialen eingewirkt wird. Der Durchfluss des Mediums durch das System elektrochemischer Potenziale und elektromagnetischer Signale RC AC erfolgt vorzugsweise mehrfach. Die Größe des Körpers mit elektrochemischen Potenzialen und elektromagnetischen Signalen ist veränderbar und an die Gegebenheiten des Falles anpassbar Im Hydraulikkreis (Druckluftkreis) des hydrodynamisch vorbehandelten Mediums können vorzugsweise Messinstrumente angeschlossen sein, um die physikalischen und/oder chemischen Veränderungen sowie Energieveränderungen zwecks Kontrolle der erzielten Parameter, beispielsweise Durchfluss, Temperatur, Leitfähigkeit, Viskosität, pH-Wert u. ä., kontinuierlich zu messen. Die positive Elektrode kann vorzugsweise aus einem Werkstoff mit positivem, elektrochemischen Potenzial, beispielsweise Kupfer, Kohlenstoff u. ä., bestehen, während die negativen Elektroden aus einem Werkstoff mit negativem, elektrochemischem Potenzial, beispielsweise Eisen, Aluminium, rostfreier Stahl u. ä., gebildet sein können. In einer alternativen Ausführung der Erfindung kann eine sich verjüngende / verringernde positive Elektrode als eine Art Quelle für Ionen und/oder Kolloide ausgebildet sein. Diese greift in den elektrochemischen Werkstoff der positiven Elektrode ein, die an ihrem Umfang eine Isolierschicht aus Glas und Teflon aufweist. Diese sich verjüngende Elektrode ist von dem hydrodynamisch vorbehandelten Medium durch eine Isolierschicht getrennt, wobei ein Teil dieser Elektrode vom Medium umströmt wird.

Die Elektroden, welche die elektrochemischen Potenziale im Körper der alternativen Durchführung bilden, bestehen vorzugsweise aus synthetischen und natürlichen Mineralen, Keramik u. ä. Eine hydrodynamische Behandlung des Mediums in dem Körper kann vorzugsweise mit einem tangentialem Einlass und einem Auslass erzielt werden, der aber gegen die Strömungsrichtung weist, wodurch eine Strömungsauflösung erreicht wird. Der Vorteil des Verfahrens und der Vorrichtung besteht in seiner Einfachheit. Als hydrodynamisch vorbehandeltes Medium im Sinne der Erfindung wurden vorteilhaft destilliertes und mineralisiertes Wasser, pflanzliches Rapsöl, Alkohol, Erdöl, synthetischen Alkohol sowie Propan-Butan-Gas eingesetzt und getestet. Bei diesen Medien sind physikalische Veränderungen eingetreten, die sich durch Temperaturanstieg ausgezeichnet haben. Während eines mehrfachen Durchgangs des hydrodynamisch vorbehandelten Mediums durch die erfindungsgemäße Vorrichtung wurden bei etwa 4000 I Wasser ein Anstieg der Wassertemperatur von Raumtemperatur auf 83° C beobachtet. Bei diesem Versuch wurde beobachtet, dass der an den Wänden des Wasserbehälters vorhandene Wasserstein merklich reduziert wurde, womit dieses Verfahren auch in der Wasserund Wärmewirtschaft vorteilhaft anwendbar ist. Die neuen, veränderten Eigenschaften des Medium, insbesondere des Wassers, können auch zur Reinigung von Oberflächen im Wäschereiwesen und zur Herstellung von Getränken in der Lebensmittelindustrie genutzt werden. Es ist auch möglich, die Oxidations- und Reduktionseigenschaften von Wasser und Gas zu verändern. Diese Veränderungen sind proportional zu der Anzahl der Durchgänge durch die Vorrichtung.

Durch die erfindungemäße Behandlung des Mediums kann die Aggressivität von Wasser auf einfache Weise vermindert werden. Zudem wird das Wasser ausreichend mit negativen und positiven Ionen der Elemente angereichert, was zur Minderung der Korrosion der Leitung bzw. der Messgeräte führt. Mit dieser Behandlung kann in manchen Fällen einer chemischen Wasserbehandlung vorgebeugt werden. Die Wirkung ist naturfreundlich. Der Wirkungsgrad der Wärmebehandlung ist sehr hoch, es kann eine Temperatur des Mediums bis zu 97° C erreicht werden. Durch optimale Dimensionierung der Innenräume des Körpers sowie deren Anordnung nacheinander und nebeneinander ist es möglich, den Wirkungsgrad des Verfahrens und der Vorrichtung zur physikalischen Wärmebehandlung von flüssigen Medien auf einfache Weise zu erhöhen.

Die Erfindung wird nun anhand von Ausführungbeispielen und der beiliegenden Zeichnungen näher erläutert. Es zeigen:
- Fig. 1: einen vereinfachten Grundriss einer Vorrichtung zur Durchführung des Verfahrens gemäß der vorliegenden Erfindung zur physikalischen Wärmebehandlung von flüssigen Medien mit einem Einlass und Auslass senkrecht zur Vorrichtungsachse,
- Fig. 2: eine Vorrichtung mit einer integrierten, negativen Elektrode,
- Fig. 3: einen Schnitt A-A aus der Fig. 2 mit einem tangentialen Einlass und Auslass und
- Fig. 4: eine alternative Ausführung einer positiven Elektrode mit einer sich verjüngenden Elektrode.

Die Vorrichtung zur Durchführung des Verfahrens gemäß der vorliegenden Erfindung besteht aus einem im Wesentlichen zylindrischen Körper 1 aus vorzugsweise Isolierwerkstoff, beispielsweise Polyethylen, Polypropylen, Silikatkeramik oder Glas, in dessen Achse bzw. in deren Nähe eine positive Elektrode 2 angeordnet ist. Die Elektrode 2 besteht aus Werkstoff mit positivem, elektrochemischem Potenzial, beispielsweise aus Kupfer, Kohlenstoff und ähnlichem. Bei einer alternativen Ausführung ist diese positive Elektrode 2 mittels einer aus Glas oder Teflon gebildeten Isolierschicht 23 ganz oder nur teilweise von dem hydrodynamisch vorbehandelten Medium 9 getrennt. Entlang eines Teils oder entlang der ganzen Länge der positiven Elektrode 2 ist am Umfang eine aus Aluminium, rostfreiem Stahl u. ä. gebildete, negative Elektrode 3 mit negativem, elektrochemischem Potenzial angeordnet. Der Körper 1 weist eine erste Einlass-Auslass-Öffnung 4 sowie eine zweite Einlass-Auslass-Öffnung 5 auf. Diese beiden Öffnungen 4, 5 können in Bezug auf den Körper 1 entweder senkrecht, parallel zu seiner Achse, vorzugsweise jedoch tangential-exzentrisch angeordnet werden, wobei die zweite Einlass-Auslass-Öffnung 5 gegen die Strömung des hydrodynamisch vorbehandelten Mediums 9, die durch die erste Einlass-Auslass-Öffnung 4 strömt, angeordnet ist. Somit kommt es im Körper 1 zu einem natürlichen Fluss des hydrodynamisch vorbehandelten Mediums 9. Strömungsveränderungen können erzielt werden, wenn die Oberflächenstruktur der positiven Elektrode 2 und negativen Elektrode 3 geändert wird, gegebenenfalls wenn deren Form geändert und der Körper 1 entsprechend dimensioniert wird. In der ersten Einlass-Auslass-Öffnung 4 und der zweiten Einlass-Auslass-Öffnung 5 ist eine erste Einlass-Auslass-Elektrode 31 beziehungsweise eine zweite Einlass-Auslass-Elektrode 32 angeordnet. Die Bezeichnung für diese Elektroden ist von dem Kontakt mit dem hydrodynamisch vorbehandelten Medium 9 im Körper 1 und nicht etwa davon abgeleitet, dass sie in der ersten und zweiten Einlass-Auslass-Öffnung 4 und 5 angeordnet sind. Diese beiden Elektroden können auch in einer Hydraulikleitung außerhalb des Körpers 1 angeordnet sein oder sie können durch einen Teil der Hydraulikleitung ersetzt werden, die aus einem Werkstoff mit negativem, elektrochemischem Potenzial hergestellt ist.

Eine Steuerelektrode 6 befindet sich im Körper 1, gegebenenfalls außerhalb des Körpers mit elektrochemischen Potenzialen, und ihr wird das elektromagnetische Signal RC AC zugeführt. Für das konkrete Ausführungsbeispiel wurde eine Frequenz im Bereich von 150 bis 400 Hz getestet, vorzugsweise 300 Hz, mit einer Leistung von 0,5 W.

Beim Einsatz von mehreren Körpern 1 können diese entweder in Serie oder parallel zueinander angeordnet ein, und zwar mit unterschiedlicher Volumengröße und unterschiedlichen Parametern, beispielsweise der Frequenz, des wechselnden, elektromagnetischen Felds, der Strömungsgeschwindigkeit und Veränderungen der Strömungsrichtung, oder auch Strömungsverteilung. Bei einer alternativen Ausführung weist die positive Elektrode 2 mindestens an einem Ende eine sich verjüngende Elektrode 22 auf, die sich in einer Glashülle befindet, die eine Isolierschicht 21 bildet und die in den Werkstoff mit positivem, elektrochemischen Potenzial, vorzugsweise Kohlenstoff, als Quelle für Ionen und/oder Kolloide eingeführt wird, und die ferner von dem Werkstoff mit positivem, elektrochemischen Potenzial durch eine Isolierschicht 23 abgetrennt ist. Eine solche positive Elektrode 2 ist in der Nähe des Werkstoffs der negativen Elektrode 3 angeordnet. Diese Lösung ist im Fall von aggressivem Wasser erforderlich, bei dem sich eine hohe Korrosion der metallischen Steuer- und Messinstrumente und auch der Leitungen bildet. In diesem konkreten Fall ist die sich verjüngende Elektrode 22 aus demselben Werkstoff wie die Steuer- und Messinstrumente mit der größten Korrosion gebildet. Bei bakterieller Behandlung besteht der Werkstoff der sich verjüngenden Elektrode 22 aus keimtötenden Material, beispielsweise Kupfer, Silber, Zink u. ä. Durch einen ein- oder mehrfachen Durchgang des hydrodynamisch vorbehandelten Mediums 9 durch den Körper 1 mit elektrochemischem Potenzial und elektromagnetischer Frequenz kommt es zu physikalischen, gegebenenfalls zu chemischen Veränderungen und Energieveränderungen. Es ist vorteilhaft, wenn der Körper 1 senkrecht angeordnet ist und wenn in seinem oberen Teil ein verschließbarer Gaskreis 7 und in seinem unteren Teil ein verschließbarer Schlammkreis 8 angeordnet ist.

Das hydrodynamisch vorbehandelte Medium ist vorzugsweise mineralisiertes Wasser, destilliertes Wasser, Nutzwasser bzw. Abfallwasser, eine polare und nicht polare Flüssigkeit oder ein Gas. Die positiven und negativen Elektroden 2, 3, 31 und 32 der alternativen Ausführung sind aus Mineralien, Silikaten, oder künstlichen bzw. synthetischen Äquivalenten gebildet. Bei einer weiteren Ausführung der Erfindung ist der Körper 1 in einem geschlossenem Hydraulikkreis angeordnet, in dem sich beispielsweise ein Durchflussmesser, Thermometer, Viskositätsmessgerät und andere Instrumente befinden, mit denen physikalische oder chemische Veränderungen gemessen werden können. Diese Ausführung ist als Messstand geeignet. Es ist vorteilhaft, wenn die positiven und negativen Elektroden 2, 3, 31 und 32 eine aufgeraute Oberfläche aufweisen, die beispielsweise durch einen Lochvorgang, eine Treibarbeit bzw. eine Umformung oder ein Plissieren verursacht wird.

Eine vorteilhafte Ausführung der Erfindung sieht vor, dass der im Wesentlichen zylindrische Körper 1 eine Länge von 510 mm aufweist und aus Polypropylen (PPR) besteht. Der Außendurchmesser des Körpers 1 beträgt etwa 63 mm, während sein Innendurchmesser etwa 42 mm groß ist. Die Achse der Einlass-Auslass-Öffnung verläuft rechtwinklig zur Achse des Körpers 1. In der bzw. um die Achse des Körpers 1 sind die positive Elektrode 2 sowie die Steuerungselektrode 6 aus Quarzglas mit einem Durchmesser von etwa 12 mm angeordnet. In der Elektrode 6 befindet sich Kohlestoff in pulvriger Form, der z. B. mittels Epoxid abgeschlossen und gebunden ist. In der Steuerungselektrode 6 befindet sich ein spiralförmiger elektrischer Leiter aus Kupfer, dessen Durchmesser 0,1 bis 3 mm und dessen Länge 200 bis 2000 mm betragen kann. Der Leiter ist an ein Frequenzsignal RC AC 150 bis 450 MHz, vorzugsweise 300 MHZ, angeschlossen. Allgemein kommen Frequenzbereiche von 30 MHz bis 5 GHz mit einer Leistung von 0,1 bis 3 W in Betracht. Die positive Elektrode könnte auch aus einer Kupferstange mit Teflonüberzug bestehen. Der Glasüberzug oder die Teflonschicht müssen nicht über die ganze Fläche der positiven Elektrode 2 verteilt sein.

Es ist zweckmäßig, wenn die positive Elektrode mit dem Medium 9 nicht in Kontakt steht. Die negativen Elektroden bestehen aus Aluminium, vorzugsweise aus einem gebogenen Blechstück, das mit dem Medium 9 in Kontakt steht. Es könnte jedoch ebenfalls mit Teflon überzogen sein. Elektroden mit isolierenden Überzügen werden beim Polarisationregieme, während Elektroden ohne Isolation zur lonisationregieme der Vorrichtung eingesetzt. Die Leistung der eingesetzten Umwälzpumpen kann zwischen 20 W und 3.000 W liegen. Zur Erwärmung vom destillierten Wasser von Raumtemperatur auf 50° C wurden 1,5 bis 2,5 m³/h bei einer Geschwindigkeit von 50-79 m/s umgewälzt. Eine Optimierung oder Leistungserhöhung der Anlage kann durch Vergrößerung der elektromagnetischer Potenziale zwischen den Elektroden und/oder durch die Leistungserhöhung der RA AC Signale erreicht werden. Sehr gute Ergebnisse können mit einem Körper 1 mit exzentrischer, tangentialen Anordnungen der Einlass-Auslass-Öffnungen mit Durchmessern von 12, 18 und 36 mm erreicht werden. Hierdurch wird ein Zerfall der Stromverwirbelung durch Änderung der Stromorientierung erreicht. Die Mediumsgeschwindigkeit beträgt dabei 0,5 bis 150 m/s. Im Ionisationsbetrieb der Anlage beträgt die Innendichte von CU, Al usw. etwa 0 bis 1 g/m³

Die Anwendungsmöglichkeiten der Erfindung sind durch die Größe der Veränderungen der physikalischen Eigenschaften von Flüssigkeiten und Gasxen gegeben, die durch die Vorrichtung durchgehen. Die Veränderungen sind verhältnisgleich zu der Anzahl der Durchgänge durch die elektrochemischen Potenziale, gegebenenfalls der Anwendung der Steuerelektrode. Die Anwendung kann in der Anreicherungsindustrie von Trink- und Nutzwasser, beim Industrie- und Abfallwasser, im Bauwesen, bei der Balneotherapie und im Heilbäderwesen, Reinigungs- und Wäschereiwesen, in der Lebensmittelindustrie, bei der Alkoholproduktion, im Brauwesen, Gesundheitswesen, in der Dermatologie, bei der Keramikherstellung und Wärmeerzeugung, in der Wärmewirtschaft, in Kläranlagen, in der Energiewirtschaft, in Wasserquellen, Freibädern, auch im Aufbereitungswesen der Ölindustrie und in der Automobilindustrie und ähnlichen Industrien angewendet werden.

Wegen erhöhter Kristallisation der Carbonate ist es im Zuge der Mediumerwärmung vorteilhaft, die Oxydation zu minimieren. Dies kann dadurch erreicht werden, dass das behandelte Medium beim Verlassen der Vorrichtung mit einer negativen Elektrode insbesondere aus Al in Kontakt tritt. Von Bedeutung ist dies z. B. bei der Behandlung aggressiven Wassers in Gruben. Bei mehrfachem Durchlauf des Mediums durch die Vorrichtungen kommt es beim Medium zu Lichteffekten, was für spezielle Zwecke, z. B. Werkung, genutzt werden kann.

## Patentansprüche

1. Vorrichtung zur physikalischen Wärmebehandlung von flüssigen Medien, wobei auf ein hydrodynamisch vorbehandeltes Medium (9) mittels eines Systems elektrochemischer Potenziale sowie elektrochemischer Signale RC AC polar und/oder ionisch eingewirkt wird, umfassend
einen Körper (1) aus vorzugsweise Isolierwerkstoff, in dessen Achse bzw. in deren Nähe eine positive Elektrode (2) angeordnet ist, die aus Werkstoff mit positivem, elektrochemischen Potenzial gebildet und mittels einer Schicht (21) vom Medium (9) getrennt ist, während am Umfang eine negative Elektrode (3) mit negativem, elektrochemischen Potenzial angeordnet ist, wobei der Körper (1) eine erste Einlass-Auslass-Öffnung (4) sowie eine zweite Einlass-Auslass-Öffnung (5) aufweist, in deren Arbeitsbereich eine erste negative Einlass-Auslass-Elektrode (31) beziehungsweise eine zweite Einlass-Auslass-Elektrode (32) angeordnet sind.

2. Vorrichtung nach Anspruch 1,
**gekennzeichnet durch**,
eine Steuerelektrode (6), welcher das elektromagnetische Signal RC AC zugeführt ist.

3. Vorrichtung nach Anspruch 1 oder 2,
**dadurch gekennzeichnet,**
**dass** die positive Elektrode (2) aus einem Werkstoff mit positivem, elektrochemischem Potenzial gebildet ist, vorzugsweise aus Cu, C und ähnlichen, und dass die negativen Elektroden (3, 31 und 32) aus einem Werkstoff mit negativem, elektrochemischem Potenzial gebildet sind, vorzugsweise aus rostfreiem Stahl, Fe, Al und ähnlichen.

4. Vorrichtung nach einem der Ansprüche 1 bis 3,
**dadurch gekennzeichnet,**
**dass** die Ionen und/oder Kolloide der positiven Elektrode (2) ihren Ursprung in X Form einer sich verjüngenden Elektrode (22) haben, die in den elektrochemischen Werkstoff der positiven Elektrode (2), der von dem hydrodynamisch vorbehandelten Medium (9) mittels einer Isolierschicht (23) getrennt ist, eingreift, und
**dass** die positive Elektrode (2) eine Isolierschicht (21) aufweist.

5. Vorrichtung nach einem der Ansprüche 1 bis 4,
**dadurch gekennzeichnet,**
**dass** die Elektroden, die die elektrochemischen Potenziale bilden, aus natürlichen und/oder künstlichen Mineralien gebildet sind.

6. Verfahren zur physikalischen Wärmebehandlung von flüssigen Medien vermittels einer Vorrichtung nach einem der voranstehenden Ansprüche, wobei auf ein hydrodynamisch vorbehandeltes Medium (9) mittels eines Systems elektrochemischer Potenziale sowie elektrochemischer Signale RC AC polar und/oder ionisch eingewirkt wird, wobei ein ein- oder mehrfacher Durchfluss des Mediums (9) durch das System elektrochemischer Potenziale und elektromagnetischer Signale RC AC vorgesehen ist.

7. Verfahren nach Anspruch 7,
**dadurch gekennzeichnet,**
**dass** das hydrodynamisch vorbehandelte Medium (9) am Einlass und/oder Auslass des Systems negativen, elektrochemischen Potenzialen ausgesetzt wird.

8. Verfahren nach Anspruch 7 oder 8,
**dadurch gekennzeichnet,**
**dass** das hydrodynamisch vorbehandelte Medium (9) mehrfach durch einen Körper (1) mit elektrochemischen Potenzialen und elektromagnetischen Signalen RC AC geführt wird.

9. Verfahren nach einem der Ansprüche 7 bis 9,
**dadurch gekennzeichnet,**
**dass** die Größe sowie die Anordnung der elektrochemischen Potentiale und des elektromagnetischen Signals RC AC veränderbar sind und dass im hydrodynamischen Kreislauf des Mediums (9) Messinstrumente zur kontinuierlichen Messung physikalischer und/oder chemischer Parameter der Mediums, wie Temperatur, Druck, Leitfähigkeit, Viskosität, pH-Wert, Oxidations- und Reduktionsreaktionen angeordnet sein können.

10. Verfahren nach einem der Ansprüche 7 bis 10,
**dadurch gekennzeichnet,**
**dass** das hydrodynamisch vorbehandelte Medium (9) um negative und/oder positive Ionen der Elemente Ag, Au, Cu, Al, Fe und auch um andere Elemente angereichert wird, die erforderlich sind, um die gewünschten Änderungen, beispielsweise bakterielle Änderungen, erzielen zu können.

11. Verfahren nach einem der Ansprüche 7 bis 11,
**dadurch gekennzeichnet,**
**dass** das hydrodynamisch vorbehandelte Medium (9) auch außerhalb des Körpers (1) mittels einer elektromagnetischen Steuerelektrode (6) wirkt.

## Claims

1. A device for physical heat treatment of liquid media, wherein action is exerted in polar and/or ionic fashion on a hydrodynamically pretreated medium (9) by means of a system of electrochemical potentials as well as electrochemical signals RC AC, including
a body (1) of preferably insulating material, in the axis of which are in the vicinity thereof a positive electrode (2) is located, which is formed of material having a positive electrochemical potential and is separated by means of a layer (21) from the medium (9), while a negative electrode (3) having negative electrochemical potential is located on the circumference, and the body (1) has both a first inlet-outlet opening (4) and a second inlet-outlet opening (5), in the operating range of both of which a first negative inlet-outlet opening (31) and a second inlet-outlet opening (32), respectively, are located.

2. The device of claim 1,
**characterized by**
a control electrode (6), to which the electrochemical signal RC AC is delivered.

3. The device of claim 1 or 2,
**characterized in that**
the positive electrode (2) is formed of a material having positive electrochemical potential, preferably of Cu, C and the like; and
that the negative electrodes (3, 31 and 32) are formed of a material having negative electrochemical potential, preferably of stainless steel, Fe, Al, and the like.

4. The device of one of claims 1 through 3,
**characterized in that**
the ions and/or colloids of the positive electrode (2) have their origin in the form of a tapering electrode (22), which engages the electrochemical material of the positive electrode (2) that is separated from the hydrodynamically pretreated medium (9) by means of an insulating layer (23); and
that the positive electrode (2) has an insulating layer (21).

5. The device of one of claims 1 through 4,
**characterized in that**
the electrodes that form the electrochemical potentials are formed of natural and/or artificial materials.

6. A method for physical heat treatment of liquid media by means of a device of one of the foregoing claims, wherein action is exerted in polar and/or ionic fashion on a hydrodynamically pretreated medium (9) by means of a system of electrochemical potentials as well as electrochemical signals RC AC, and a single or multiple passage of the medium (9) through the system of electrochemical potentials and electrochemical signals RC AC is provided.

7. The method of claim 7,
**characterized in that**
the hydrodynamically pretreated medium (9) is exposed, at the inlet and/or outlet of the system, to negative electrochemical potentials.

8. The method of claim 7 or 8,
**characterized in that**
the hydrodynamically pretreated medium (9) is passed multiple times through a body (1) having electrochemical potentials and electrochemical signals RC AC.

9. The method of one of claims 7 through 9,
**characterized in that**
both the size and the location of the electrochemical potentials and of the electrochemical signal RC AC are variable; and that in the hydrodynamic circulation of the medium (9), measuring instruments for continuous measurement of physical and/or chemical parameters of the medium, such as temperature, pressure, conductivity, viscosity, pH value, and oxidation and reduction reactions can be located.

10. The method of one of claims 7 through 10,
**characterized in that**
the hydrodynamically pretreated medium (9) is enriched with negative and/or positive ions of the elements Ag, Au, Cu, Al, Fe, as well as other elements, which are necessary in order to be able to attain the desired changes, such as bacterial changes.

11. The method of one of claims 7 through 11,
**characterized in that**
the hydrodynamically pretreated medium (9) also acts outside the body (1), by means of an electromagnetic control electrode (6).

## Revendications

1. dispositif de traitement thermique physique des milieux liquides sur un milieu prétraité d'une manière hydrodynamique (9) au moyen d'un système électrochimique et de signaux électrochimiques RC AC agissant à titre polaire et/ou ionique
Comprenant un corps (1) en matériau isolant en particulier dans son axe ou le cas échéant dans sa proximité où une électrode positive (2) est disposée composée de matière présentant un potentiel positif électrochimique et séparée au moyen d'une couche (21) du milieu (9), tandis qu'une électrode négative (3) est disposée à la périphérie présentant un potentiel négatif électrochimique où le corps (1) présente une première ouverture d'entrée et de sortie (4) et une deuxième ouverture d'entrée et de sortie (5) où une première électrode d'entrée et de sortie négative (31) ou le cas échéant une deuxième électrode d'entrée et de sortie (32) dans sa zone de travail sont disposées.

2. dispositif selon revendication 1
Est caractérisé de sorte qu'
Une électrode de commande (6) est alimentée par un signal électromagnétique RC AC.

3. dispositif selon revendication 1 ou 2
Est caractérisé de sorte que
L'électrode positive (2) est composée d'une matière ayant un potentiel positif électrochimique, préférablement Cu, C et similaire et que les électrodes négatives (3,31,32) sont composées d'une matière ayant un potentiel négatif électrochimique, préférablement d'acier inoxydable, Fe, Al et similaire.

4. dispositif selon l'une des revendications 1 jusqu'à 3
Est caractérisé de sorte que
Les ions et/ou les colloïdes de l'électrode positive (2) trouvent leur source sous une forme rétrécie intervenant dans la matière électrochimique de l'électrode positive (2) qui est séparée du milieu prétraité d'une manière hydrodynamique (9) au moyen d'une couche isolante (23) et que l'électrode positive (2) présente une couche isolante (21).

5. dispositif selon l'une des revendications 1 jusqu'à 4
Est caractérisé de sorte que
Les électrodes composant les potentiels électrochimiques sont constituées de minéraux naturels et/ou synthétiques.

6. dispositif selon l'une des revendications 1 jusqu'à 5
Est caractérisé de sorte que
Le corps (1) est muni d'ouvertures d'entrée et de sortie disposées tangentiellement (4 et 5) contre la direction d'écoulement et de courant du fluide prétraité d'une manière hydrodynamique au niveau du corps (1) où la rugosité de surface de l'électrode positive (2) et/ou des électrodes négatives (3,31,32) est modifiée mécaniquement par un processus de perforation propre, un travail de rabattage et le cas échéant par la transformation ou par le plissage. Processus de traitement thermique physique des milieux liquides au moyen d'un dispositif selon les revendications précédentes où un milieu prétraité d'une manière hydrodynamique (9) grâce à un système de potentiels électrochimiques et de signaux électrochimiques RC AC agit à titre polaire et/ou ionique où un écoulement simple ou multiple du milieu (9) est prévu par un système de potentiels électrochimiques et de signaux électromagnétiques RC AC.

7. processus selon revendication 7
Est caractérisé de sorte que
Le milieu prétraité d'une manière hydrodynamique (9) est suspendu à l'entrée et/ou la sortie du système des potentiels négatifs électrochimiques.

8. processus selon revendication 7 ou 8
Est caractérisé de sorte que
Le milieu prétraité d'une manière hydrodynamique (9) est muni à plusieurs reprises par un corps (1) présentant des potentiels électrochimiques et de signaux électromagnétiques RC AC.

9. processus selon l'une des revendications 7 jusqu'à 9
Est caractérisé de sorte que
La dimension et la disposition des potentiels électrochimiques et de signaux électromagnétiques RC AC sont modifiables et que des instruments de mesure sont utilisables au niveau du circuit hydrodynamique du milieu (9) en vue de la détection continue des paramètres physiques et/ou chimiques du milieu, comme la température, la pression, la conductibilité, la viscosité, la valeur Ph, les réactions d'oxydation et de réduction.

10. processus selon l'une des revendications 7 jusqu'à 10
Est caractérisé de sorte que
Le milieu prétraité d'une manière hydrodynamique (9) enrichi d'ions positifs et/ou négatifs des éléments Ag, Au, Cu, Al, Fe et par d'autres éléments nécessaires pour l'obtention des changements souhaités, à titre d'exemple les changements bactériens.

11. processus selon l'une des revendications 7 jusqu'à 11
Est caractérisé de sorte que
Le milieu prétraité d'une manière hydrodynamique (9) agit aussi en dehors du corps (1) au moyen d'une électrode de commande électromagnétique (6).
